# EUROPÄISCHE PATENTSCHRIFT

(11) **EP 3 211 643 B1**
(45) Veröffentlichungstag und Bekanntmachung des Hinweises auf die Patenterteilung: **17.10.2018**
(21) Anmeldenummer: 17155106.2
(22) Anmeldetag: 08.02.2017
(51) Int. Cl.: H01C 1/14

(54) **STROMBEGRENZER UND ELEKTRISCHE BAUGRUPPE UND/ODER ANLAGE**
CURRENT LIMITER AND ELECTRICAL ASSEMBLY
LIMITEUR DE COURANT ET ARRANGEMENT ELECTRIQUE.

(30) Priorität: 26.02.2016 DE 102016203100
(43) Veröffentlichungstag der Anmeldung: 30.08.2017
(73) Patentinhaber: Robert Bosch GmbH, 70442 Stuttgart (DE)
(72) Erfinder: Straub, Hubert, 72076 Tuebingen (DE); Braun, Gerhard, 72108 Rottenburg (DE)

(56) Entgegenhaltungen:
- EP-A1- 2 385 531
- EP-A1- 2 902 761
- JP-A- 2008 205 384

## Beschreibung

Die Erfindung betrifft ein elektrisches Widerstandsbauteil sowie eine das elektrische Widerstandsbauteil enthaltende elektrische Baugruppe und/oder Anlage gemäß den Oberbegriffen der unabhängigen Ansprüche.

### Stand der Technik

Zur Reduzierung von Stromspitzen beim Anlauf von Elektromotoren werden Widerstände mit negativen Temperaturkoeffizienten verwendet. Derartige Widerstände werden auch als NTC - Widerstände (Negative Temperature Coefficient Thermistors) oder als Heißleiter bezeichnet. Sie haben die Eigenart, dass sie im kalten Zustand, beispielsweise wenn kein Strom oder nur ein geringer Strom fließt, einen hohen Widerstand aufweisen. Sobald der den NTC - Widerstand durchfließende Strom erhöht wird, sinkt der Widerstand aufgrund der einhergehenden Temperaturerhöhung des Widerstandes auf einen sehr viel kleineren Wert. Eingesetzt als Strombegrenzer beim Anlauf von Elektromotoren können diese den beim Einschalten des Elektromotors entstehenden initialen Strompeak aufgrund des anfänglich hohen Widerstandswertes reduzieren. Durch die hohe Verlustleistung beim hohen Anlaufstrom des Elektromotors heizt sich der NTC - Widerstand schnell auf. Durch das nachfolgende temperaturbedingte Einstellen des Widerstandes auf einen viel kleineren Wert ergibt sich, dass die Leistung des Motors nicht nennenswert reduziert wird. Ebenso wird keine unnötige Verlustleistung im Strombegrenzer selbst generiert.

Als Widerstandsmaterialien für Heißleiter werden beispielsweise reine Halbleitermaterialien, einige Verbindungshalbleiter oder verschiedene metallische Legierungen verwendet. Einsatz finden beispielsweise gesinterte oder verpresste Metalloxide von Kupfer, Nickel, Eisen, Titan, Mangan oder Kobalt. Für die Verwendung in beispielsweise elektrischen/ elektronischen Schaltungen weisen die NTC - Widerstände in Form von elektrischen Bauteilen Anschlussbeinchen bzw. - drähte auf, welche jeweils mit dem Widerstandsmaterial kontaktiert sind. Die Anschlussbeinchen bzw. -drähte werden dann beispielsweise innerhalb eines Schaltungsträgers verlötet. Für die Aufbau und Verbindungstechnik werden allgemein Verbindungsmaterialien mit einer hohen elektrischen Leitfähigkeit verwendet, um unerwünschte Zuleitungswiderstände gering zu halten. Derartige Verbindungsmaterialien weisen gleichzeitig eine gute thermische Leitfähigkeit auf. Typisch eingesetzte Lote, wie z.B. Pb37.5-Sn37.5-In25 oder In97-3Ag, weisen einen elektrischen spezifischen Widerstand von 2,2 *10⁻⁵ Ωcm bzw. von 2,5 *10⁻⁶ Ωcm und eine gute thermische Leitfähigkeit von 25W/mK bzw. von 73 W/mK auf.

Aus der Offenlegungsschrift EP2902761 A1 ist ein Temperatursensor bekannt, bei welchem ein Thermistormaterial als dünner Film auf einem isolierenden Substrat aufgebracht ist. Zur Sicherstellung einer störungsfreien Temperaturmessfunktion weist eine mit dem Thermistormaterial verbundene Elektrode einen Abschnitt mit einer geringen thermischen Leitfähigkeit auf. Mit Hilfe dieses Elektrodenabschnittes werden thermische Störeinflüsse auf das Thermistormaterial durch die Elektrode unterbunden.

Die Offenlegungsschrift JP2008205384 beschreibt ein Thermistorelement aus einem Thermistormaterial zur Erreichung einer Ausgangsspannung, welche sich linearen mit der Temperatur ändert.

### Offenbarung der Erfindung

Der Erfindung liegt die Aufgabe zu Grunde, einen NTC - Widerstand vorzuschlagen, welcher ein sehr hohes Aufheizverhalten zeigt, wodurch der Widerstandswert von einem hohen Ausgangswert schnell auf einen niedrigen Wert reduziert wird. Gleichzeitig soll eine gute elektrische Anbindung gewährleistet sein, um den Zuleitungswiderstand bei hohen Strömen - beispielsweise während des Betriebs eines Elektromotors - gering zu halten. Ferner ist es Aufgabe hohe Stromspitzen innerhalb einer elektrischen Baugruppe und/oder Anlage wirkungsvoll zu reduzieren, wobei auftretende Verlustleistungen gering gehalten werden.

Diese Aufgabe wird durch ein Widerstandsbauteil sowie eine das Widerstandsbauteil als Strombegrenzer enthaltende elektrische Baugruppe und/oder Anlage mit den kennzeichnenden Merkmalen der unabhängigen Ansprüche gelöst.

Der Erfindung liegt der Gedanke zugrunde, ein hohes Aufheizverhalten eines Heißleiters dadurch zu erreichen, dass das NTC - Widerstandsmaterial möglichst gut thermisch von seiner nächsten Umgebung isoliert wird. Auf diese Weise soll eine niedrige thermische Masse erreicht werden, welche im Wesentlichen auf die Masse des NTC-Widerstandsmaterials beschränkt ist.

Die Erfindung geht daher aus von einem Strombegrenzer
mit zumindest einem Anschlusskontakt. Das Widerstandsbauteil umfasst dabei ein NTC-Widerstandsmaterial, welches von dem zumindest einen Anschlusskontakt über ein elektrisch leitfähiges Verbindungsmaterial kontaktiert ist. Zur Erhöhung einer thermischen Entkopplung des Anschlusskontaktes von dem NTC-Widerstandsmaterial weist das elektrisch leitfähige Verbindungsmaterial eine thermische Leitfähigkeit von ≤ 20W/m K auf, insbesondere 1-10 W/mK. Sobald das NTC-Widerstandsmaterial in einem kalten Zustand von einem Strom durchflossen wird, wird aufgrund des anfänglich hohen Widerstandes eine hohe Verlustleistung im Strombegrenzer erzeugt. Infolge der erzeugten Verlustleistung kommt es zu einer Wärmeentwicklung, bei welcher jedoch die Wärme wegen der schlechten thermischen Leitfähigkeit des Verbindungsmaterials hauptsächlich durch die thermisch isolierte geringe Masse des NTC-Widerstandsmaterials aufgenommen wird. Da die Wärme nicht mehr über die das NTC-Widerstandsmaterial angrenzende nächste Umgebung, insbesondere den Anschlusskontakt, abgeführt werden kann, erreicht das NTC-Widerstandsmaterial in einer viel kürzeren Zeit hohe Temperaturwerte. Aufgrund des Heißleiterverhaltens liegen demnach vorteilhaft bereits nach viel kürzerer Zeit geringe Widerstandswerte vor. Dadurch ist erreicht, dass hohe Anlaufströme, beispielsweise beim Einschalten von Elektromotoren oder Transformatoren, wirkungsvoll reduziert werden können. Gleichzeitig werden jedoch Verlustleistungen minimiert aufgrund der sich sehr schnell einstellenden kleinen Widerstandswerte.

Durch die in den abhängigen Ansprüchen aufgeführten Maßnahmen sind vorteilhafte Weiterbildungen und Verbesserungen des erfindungsgemäßen Strombegrenzer möglich.

In Weiterbildung des Widerstandsbauteils weist das Verbindungsmaterial einen elektrischen spezifischen Widerstand von ≤ 1*10⁻³ Ωcm auf. Insbesondere liegt dieser zwischen 1*10⁻⁵ Ωcm - 1*10⁻³ Ωcm. Trotz einer thermischen Isolierung des NTC-Widerstandsmaterials lässt sich somit eine ausreichend gute elektrische Leitfähigkeit sicherstellen, wodurch ein Zuleitungswiderstand in vorteilhafter Weise gering gehalten wird.

Eine vorteilhafte Ausführungsform sieht vor, dass das Verbindungsmaterial ein elektrischer Leitkleb ist, insbesondere ein Silberleitklebstoff, welcher den elektrischen Anschlusskontakt mit dem NTC-Widerstandsmaterial über einen Stoffschluss miteinander verbindet. Ein Leitklebstoff hat gegenüber einem Lotmaterial eine deutlich niedrigere Wärmeleitfähigkeit. Somit lässt sich das NTC-Widerstandsmaterial bei einer ausreichenden elektrischen Anbindung gleichzeitig thermisch isolieren. Über die Dicke der Klebstoffschicht lässt sich die thermische Anbindung des NTC-Widerstandsmaterials an die gewünschte Performance des Widerstandsbauteils einstellen. Elektrisch leitfähige Klebstoffe weisen beispielsweise einen elektrisch spezifischen Widerstand zwischen 1*10⁻⁴ Ωcm - 1*10⁻³ Ωcm auf, wogegen deren thermische Leitfähigkeit einen Wert von 1 - 10 W/mK zeigen.

In einer besonderen Ausführungsform weist das Verbindungsmaterial eine Porenstruktur auf. Unter Porenstruktur sind Hohlraum aufweisende Strukturen innerhalb des elektrisch leitfähigen Verbindungsmaterials gemeint, wobei die Hohlräume keinen Beitrag für eine elektrische Stromleitung liefern. Die Porenstruktur kann dabei offen oder geschlossen vorliegen. Die Poren bzw. Hohlräume sind bevorzugt mit Luft gefüllt. Luft zeigt eine schlechte thermische Leitfähigkeit, sodass diese als zusätzlicher thermischer Isolator gegenüber dem NTC-Widerstandsmaterial wirkt. Zusätzlich ist durch die Porenstruktur die thermische Masse des Verbindungsmaterials verringert, wodurch eine mögliche Wärmeaufnahme des sich aufheizenden NTC-Widerstandsmaterials weiter eingeschränkt ist. Bevorzugt liegt das Verbindungsmaterial in Form eines Metallschaumes oder eines Metalldrahtgeflechtes vor. Das Verbindungsmaterial ist dabei bevorzugt über eine Sinterverbindung mit dem NTC-Widerstandsmaterial und/oder weiter bevorzugt mit dem Anschlusskontakt stoffschlüssig kontaktiert. Beispielhaft sei der Aluminiummetallschaum "ERG Aerospace Duocel®" genannt. Dieser weist einen elektrisch spezifischen Widerstand von 2 - 20*10⁻⁵ Ωcm auf und eine thermische Leitfähigkeit von ca. 9,7 W/mK.

In einer vorteilhaften Ausführungsform umfasst der zumindest eine Anschlusskontakt ein Anschlusselement, welches bevorzugt als ein Anschlussblech, ein Anschlussdraht oder ein Anschlusszapfen, insbesondere mit einem Gewindebereich, zur elektrischen Kontaktierung des Strombegrenzers ausgebildet ist. Dadurch ist eine einfache Kontaktierung des Strombegrenzers beispielsweise innerhalb einer elektrischen Baugruppe und/oder Anlage durch gängige Verbindungstechniken ermöglicht. In vorteilhafter Weise kann sich die Ausformung des Anschlusselementes aufgrund verschiedener Anschlussmöglichkeiten dabei an den anwendungsspezifischen Anforderungen orientieren.

In Weiterbildung des Strombegrenzers ist das NTC-Widerstandsmaterial von zumindest zwei Anschlusskontakten kontaktiert, so dass bei Anlegen einer elektrischen Spannung ein Stromfluss von dem einen Anschlusskontakt über das NTC- Widerstandsmaterial zu dem anderen Anschlusskontakt ermöglicht ist. Es ergibt sich dabei der große Vorteil, dass das stromdurchflossene NTC-Widerstandsmaterial aufgrund der thermischen Entkopplung zu den Anschlusskontakten ein hohes Aufheizverhalten zeigt. Ein solcher Strombegrenzer dient zur Reduzierung von Stromspitzen bei Ein- und/oder Ausschaltvorgängen vom Strom führender Bauteile - wie zum Beispiel bei Elektromotoren oder Transformatoren - bei gleichzeitig optimierten Verlustleistungen.

Eine sehr einfache Ausführungsform des Strombegrenzers sich dadurch, dass das NTC- Widerstandsmaterial plattenartig ausgebildet ist und eine Ober- und eine Unterseite aufweist, welche zumindest teilflächig von jeweils einem Anschlusskontakt kontaktiert sind. Eine Außengeometrie des plattenartig vorliegenden NTC-Widerstandsmaterials kann hierbei beliebig gewählt sein, beispielsweise rund, viereckig oder mehreckig. Dadurch ergibt sich ein einfach zu realisierender Stapelaufbau aus Verbindungsschichten, Anschlusskontakten und dem NTC-Widerstandsmaterial in Ausbildung des Strombegrenzers. Eine ebene Ausführung der Ober und Unterseite des NTC-Widerstandsmaterials ermöglicht zudem einen Flächen- oder Linienkontakt eines jeweiligen Anschlusskontaktes. Dadurch ist der Strombegrenzer insgesamt mechanisch robust ausgeführt, sodass innerhalb einer automatisierten Bestückung und Verlötung auf einem Schaltungsträger eine hohe Prozesssicherheit gewährleistet werden kann. Der Anschlusskontakt kann beispielsweise als ein einfaches Drahtelement oder als ein metallisches Blechteil, insbesondere ein gestanztes oder gelasertes Blechteil, ausgeführt sein und zumindest über einen Abschnitt in einer Ebene der Ober- oder Unterseite seitlich zum NTC-Widerstandsmaterial abstehen. Über diesen Abschnitt hinaus kann der Anschluskontakt, beispielsweise durch eine Umbiegung, in einem Winkel - zum Beispiel rechtwinklig - zur oben genannten Ebene fortgeführt sein.

In einer vorteilhaften Weiterbildung oder alternativen Ausführungsform weist das NTC- Widerstandsmaterial zwischen der Ober- und Unterseite einen Durchbruch auf, insbesondere in Form einer Bohrung. Dabei ist vorgesehen, dass zumindest einer der Kontaktanschlüsse ein Anschlusselement umfasst, welches den Durchbruch durchdringt und welches zu dem anderen Kontaktanschluss elektrisch isoliert ist. Auf diese Weise können auch Anschlusskonzepte realisiert werden, bei welchen ausgehend für zumindest einen Anschlusskontakt eine axiale Anschlussmöglichkeit gefordert ist. Für bestimmte Anwendungsfälle ist für eine axiale Anschlussmöglichkeit das Anschlusselement des zumindest einen Anschlusskontaktes beispielsweise in Form eines Anschlusszapfens ausgebildet, welcher über einen Kraft-, Form- und/oder Stoffschluss zumindest mittelbar das NTC-Widerstandsmaterial kontaktiert.

Grundsätzlich kann einer oder beide Anschlusskontakte einen Trägerkörper umfassen, welcher jeweils angrenzend zum Verbindungsmaterial angeordnet ist und auf einer dem Verbindungsmaterial gegenüberliegenden Seite des Trägerkörpers mit dem Anschlusselement verbunden ist. Durch eine derartig mittelbare Kontaktierung lässt sich die Zuverlässigkeit des Strombegrenzers verbessern. Beispielsweise können während der Montage oder im Betrieb auftretende mechanische und/oder thermomechanische Krafteinwirkungen durch eine homogenere Druckverteilung durch das NTC-Widerstandsmaterial aufgenommen werden. Zusätzlich ist dadurch die Flexibilität gegeben, den Strombegrenzer in seiner geometrischen Gesamtausformung entsprechend den Bauraumverhältnissen, dem Anschlusskonzept und den Anforderungen an die Handhabbarkeit im Wesentlichen über eine angepasste Ausformung des Trägerkörpers dem jeweiligen Anwendungsfall entsprechend vorzusehen.

Bei den Ausführungsformen des Strombegrenzers kann der zumindest eine Anschlusskontakt als ein Lot-, Schweiß-, Steck- oder Schraubkontakt ausgebildet sein. Bei einem Steckkontakt weist der Anschlusskontakt eine entsprechende Steckgeometrie auf, welche komplementär zu einem entsprechenden Gegenkontakt, beispielsweise einem Crimpschuh, einem Schneidklemmkontaktelement, einer Bohrung oder einem Zapfen, ausgebildet ist. Der Steckkontakt kann hierbei auch derart vorgesehen sein, durch einen Steckvorgang eine Übergangs-oder Presspassung in dem Gegenkontakt auszubilden. In Form eines Schraubkontaktes weist der Anschlusskontakt zumindest über einen Bereich hinweg ein Gewinde auf, welches in Zusammenwirken mit einem Verschlusselement einen Schraubkontakt herstellt. Der Schraubkontakt ist dabei beispielsweise durch einen Gewindezapfen und eine Gewindemutter gebildet. Insgesamt können dadurch Ausführungsformen von Widerstandsbauteilen größerer Bauart ausgeführt werden, welche mechanische Anschlusskonzepte verfolgen.

Ein großer Vorteil ergibt sich weiterhin, wenn das NTC- Widerstandsmaterial von einer isolierenden Schutzmasse umschlossen ist und der zumindest eine Anschlusskontakt mit einem Anschlussbereich aus der Schutzmasse herausragt. Auf diese Weise ist das NTC-Widerstandsmaterial vor äußeren Umwelt- und Krafteinwirkungen gut geschützt. Zusätzlich ist das NTC-Widerstandsmaterial durch die Schutzmasse thermisch eingekapselt, sodass ein Aufheizverhalten des NTC-Widerstandsmaterials begünstigt wird.

Die Erfindung führt auch zu einer elektrischen Baugruppe und/oder Anlage mit zumindest einem stromführenden Bauteil, welche durch Schaltvorgänge Stromspitzen ausgesetzt ist. Derartige Stromspitzen ergeben sich beispielsweise bei einem Ein- oder Ausschaltvorgang durch eine Spannungsbeaufschlagung bzw. -wegnahme an dem zumindest einen stromführenden Bauteil. Die elektrische Baugruppe und/oder Anlage sieht dabei ferner zur Reduzierung dieser Stromspitzen einen Strombegrenzer vor. Der Strombegrenzer ist hierbei als ein erfindungsgemäßes Bauteil in einer der zuvor beschriebenen Ausführungsformen ausgebildet. Insbesondere in Zusammenschaltung mit einem Elektromotor und/oder einem Transformator als das zumindest eine stromführende Bauteil zeigt sich der Vorteil in einer effektiven Reduzierung von Stromspitzen während oben genannter Schaltvorgänge, wobei gleichzeitig auftretende Verlustleistungen durch ein Einstellen von kleinen Widerstandswerten in sehr kurzer Zeit minimiert sind. Es sind ebenso andere Anwendungen für den Einsatz als ein Strombegrenzer möglich. Hierbei sind beispielsweise solche zu nennen, bei welchen wiederholte Stromspritzen die Lebensdauer eines Bauteils verringern, beispielsweise einer Batterie. Ebenso sind solche Anwendungen zu nennen, bei welchen Stromspitzen ein beabsichtigtes Nutzsignal überlagern und verfälschen, beispielsweise bei einer Datenleitung, weiterbeispielhaft bei einem Radio.

Eine besondere Ausführungsform sieht vor, dass die elektrische Baugruppe und/oder Anlage eine Batterie mit einem Stromanschluss umfasst. Hierbei ist vorteilhaft berücksichtigt, dass der Stromanschluss zumindest ein Anschlusselement des zumindest einen Anschlusskontaktes des Strombegrenzers bildet. Auf diese Weise ist der Strombegrenzer bzw. das erfindungsgemäße Widerstandsbauteil integraler Bestandteil der Batterie, insbesondere in Ausbildung eines Batterieanschlusses. Dadurch ist eine sehr kompakte Bauweise erhalten, bei welcher eine Strombegrenzung in unmittelbarer Nähe zur Stromquelle erfolgen kann und diese bereits nach kurzer Zeit wirksam werden kann.

In einer vorteilhaften Weiterbildung ist der Stromanschluss als ein von einer Grundfläche, insbesondere einer Gehäusefläche der Batterie, abstehender Anschlusszapfen mit einem Gewindebereich ausgebildet. Der Anschlusszapfen durchdringt dabei zumindest den Durchbruch im NTC- Widerstandsmaterial und überragt diesen zumindest mit einem Teil des Gewindebereichs. Es ergibt sich dadurch der Vorteil eines sehr einfachen Aufbaus, bei welchem das NTC-Widerstandsmaterial klemmend zwischen der Grundfläche und einem mit dem Gewindebereich zusammenwirkenden Verschlusselement aufgenommen werden kann. Darüber hinaus können noch weitere Anschlusselemente und/oder Trägerkörper des zumindest einen Anschlusskontaktes im Klemmbereich angeordnet sein. Dadurch kann in einfacher Weise ein Stapelaufbau allein durch einen Kraftschluss gehalten werden. Der Stapelaufbau kann hierbei dann auch keinen oder nur bereichsweise einen Stoffschluss umfassen.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele sowie anhand der Zeichnung. Diese zeigt in:
Fig. 1: eine erste Ausführungsform eines Widerstandsbauteils in einer perspektivischen Schnittdarstellung,
Fig. 2a: eine weitere Ausführungsform eines Widerstandsbauteils in Form eines Batterieanschlusses in einer perspektivischen Darstellung,
Fig. 2b: das Widerstandsbauteil aus Fig.2a aus einer geänderten perspektivischen Sicht in einer geschnittenen Darstellung.

### Ausführungsformen der Erfindung

In den Figuren sind funktional gleiche Bauteile jeweils mit gleichen Bezugszeichen gekennzeichnet.

In der Fig. 1 ist eine erste Ausführungsform eines Strombegrenzers 100 in einer perspektivischen Schnittdarstellung gezeigt. Das Widerstandsbauteil 100 umfasst ein NTC-Widerstandsmaterial 10, welches bei niedrigen Temperaturen einen hohen Widerstandswert aufweist, wogegen die Widerstandswerte bei hohen Temperaturen stark vermindert sind. Demnach unterliegt der Widerstandswert einer Temperaturabhängigkeit. Der Strombegrenzer 100 ist als Heißleiter oder NTC-Widerstand ausgebildet. Hierzu weist das Widerstandsbauteil 100 zwei Anschlusskontakte 30 auf, welche aus einer das NTC-Widerstandsmaterial 10 vollständig umschließenden bzw. einkapselnden Schutzmasse 40 seitlich ausgeführt sind. Die Schutzmasse 40 ist beispielsweise als Gehäuse ausgebildet. Die Anschlusskontakte 30 sind jeweils beispielsweise als ein Drahtelement oder ein Blechteil, beispielsweise ein Blechstanzteil, ausgebildet. Über die seitlich aus dem Gehäuse 40 herausragenden Anschlusskontakte 30 kann das Strombegrenzer 100 innerhalb einer elektrischen Schaltung, beispielsweise als Teil einer elektrischen Baugruppe und/oder elektrischen Anlage 200, elektrisch kontaktiert werden. Hierfür weisen die jeweils seitlich aus dem Gehäuse 40 geführten Anschlusskontakte 30 zumindest einen Anschlussbereich auf, welcher zur elektrischen Kontaktierung des Strombegrenzer 100 bevorzugt als Lotkontakt, Schweißkontakt oder Steckkontakt ausgebildet ist. Innerhalb des Gehäuses 40 sind die Anschlusskontakte 30 mit dem NTC-Widerstandsmaterial 10 stoffschlüssig über ein Verbindungsmaterial 20 verbunden. Das NTC-Widerstandsmaterial 10 ist bevorzugt plattenartig ausgebildet, sodass der eine Anschlusskontakt 30 eine Oberseite 11 und der andere Anschlusskontakt 30 eine Unterseite 12 des NTC-Widerstandsmaterials 10 zumindest teilflächig, bevorzugt ganzflächig, verbindet. Insgesamt ergibt sich im Inneren des Gehäuses 40 daher ein Stapelaufbau aus Anschlusskontakten 30, dem NTC-Widerstandsmaterial 10 und dem zwischen den Anschlusskontakten 30 und der Oberseite 11 bzw. Unterseite 12 des NTC-Widerstands 10 angeordneten Verbindungsmaterials 20. Das Verbindungsmaterial 20 weist dabei eine bewusst geringe thermische Leitfähigkeit auf. Dadurch soll das NTC-Widerstandsmaterial 10 thermisch zu den Anschlusskontakten 30 isoliert werden. Eine gute thermische Isolierung zeigt sich dann, wenn die thermische Leitfähigkeit des Verbindungsmaterials 20 ≤ 20 W/mK ist. Eine besonders gute thermische Isolierung liegt bei Werten zwischen 1 - 10 W/mK vor. Gleichzeitig weist das Verbindungsmaterial 20 einen geringen spezifischen Widerstand auf, insbesondere ≤ 1*10⁻³ Ωcm, bevorzugt zwischen 1*10⁻⁵ Ωcm - 1*10⁻³ Ωcm. Dadurch ist ein Zuleitungswiderstand des Widerstandsbauteils 100 weiterhin ausreichend gering gehalten. Als besonders geeignete Verbindungsmaterialien zeigen sich Leitklebstoffe, wobei Silberleitklebstoffe bevorzugt Anwendung finden. Durch eine Spannungbeaufschlagung zwischen den Anschlusskontakten 30 kann ein Strom von einem Anschlusskontakt 30 über das jeweilige Verbindungsmaterial 20 und dem NTC-Widerstandsmaterial 10 bis zum anderen Anschlusskontakt 30 fließen. Durch den beschriebenen Stapelaufbau innerhalb des Gehäuses 40 sind die Anschlusskontakte 30 in einer Ebene zum NTC -Widerstandsmaterial 10 versetzt parallel angeordnet. In Bezug zu einer Längserstreckung treten sie dabei entgegen gerichtet aus dem Gehäuse 40 aus. Dem gegenüber kann je nach Anwendungsfall auch einer der Anschlusskontakte 30 innerhalb der Ebene gegenüber dem anderen Anschlusskontakt 30 in einem Winkel von kleiner 180° bis 0° verdreht sein.

In den Fig. 2a und 2b ist eine weitere Ausführungsform des Strombegrenzer 100 gezeigt. Im Gegensatz zu der Ausführung in Fig. 1 ist das NTC - Widerstandsmaterial 10 nun über zwei unterschiedlich ausgebildete Anschlusskontakte 30 kontaktiert. Beide Anschlusskontakte 30 weisen dabei grundsätzlich einen Trägerkörper 32 auf, welche über das Verbindungsmaterial 20 mit der Oberseite 11 bzw. Unterseite 12 des NTC-Widerstandsmaterials 10 stoffschlüssig verbunden sind. Die Trägerkörper 32 sind jeweils auf einer dem Verbindungsmaterial 20 gegenüberliegenden Seite des Trägerkörpers 32 mit einem Anschlusselement 31 verbunden. Das Anschlusselement 31 des einen Anschlusskontaktes 30 ist dabei in Form eines Anschlussbleches 31" mit einem Anschlussbereich 31a" ausgebildet. Der Anschlussbereich 31a" ist beispielsweise als Lotkontakt, Schweißkontakt oder Steckkontakt vorgesehen. Des Weiteren ist der Anschlussbereich 31a" beispielsweise als eine zu einer Grundfläche des Anschlussbleches 31' herauskragende Lasche ausgeformt, wobei der Anschlussbereich 31a" im Laschenabschnitt zusätzlich eine oder mehrere Umbiegungen aufweisen kann. Das Anschlusselement 31 des anderen Anschlusskontaktes 30 ist im Wesentlichen als ein Anschlusszapfen 31' ausgebildet, welcher an seinen zumindest einen Ende einen Gewindebereich aufweist. Das andere Ende kann wiederum über einen Form-, Kraft- oder Stoffschluss zum Beispiel mit einer Grundfläche eines Kontaktpartners verbunden sein (nicht gezeigt). Der Anschlusszapfen 31' durchdringt dabei den aus zumindest dem NTC-Widerstandsmaterial 10, den beiden Trägerkörpern 32, den angeordneten Verbindungsmaterialien 20 und dem einen Anschlussblech 32" gebildeten Stapelaufbau und überragt diesen zumindest mit einem Teilabschnitt seines Gewindebereiches. Hierzu weisen die einzelnen den Stapelaufbau bildenden Elemente 10, 20, 32, 31" jeweils eine Aussparung auf, insbesondere in Form einer Bohrung, welche jeweils koaxial zueinander in Bezug zu einer gemeinsamen Achse S ausgerichtet sind und einen Durchgang im Stapelaufbau bilden. Das Widerstandsbauteil 100 ist in diesem Ausführungsbeispiel zur Ausbildung eines Klemmschlusses vorgesehen. Der Klemmschluss ergibt sich hierbei dadurch, dass der vorliegende Stapelaufbau zwischen der zuvor genannten Grundfläche eines Kontaktpartners und einem mit dem Gewindebereich des Anschlusszapfens 31' in Wirkzusammenhang gebrachten Verschlusselements 35, beispielsweise einer Gewindemutter, klemmend aufgenommen ist. Zur elektrischen Isolierung des den Anschlusszapfen 31' aufweisenden Anschlusskontaktes 30 gegenüber dem anderen Anschlusskontakt 30, insbesondere gegenüber dem Anschlussblech 31", ist innerhalb des Durchgangs im Stapelaufbau zumindest bereichsweise ein Isolationsmaterial, beispielsweise in Form einer Isolierhülse 30, elektrisch trennend angeordnet. Zusätzlich kann innerhalb der Isolierhülse 36 eine weitere Metallhülse 37 aufgenommen sein, um den Stapelaufbau und den Klemmschluss beispielsweise mechanisch abzustützen. Zusätzlich kann der Stapelaufbau noch weitere den Klemmschluss unterstützende Elemente aufweisen. So kann beispielsweise auf der Seite des Verschlusselementes 35 eine Unterlegscheibe 34 angrenzend zum Trägerkörper 32 den Stapelaufbau abschließen. Auf der dann gegenüberliegenden Seite des Stapelaufbaus kann ferner eine weitere Scheibe, beispielsweise eine Federscheibe 38, innerhalb des Stapelaufbaus aufgenommen sein und die Aufrechterhaltung des Klemmschlusses unterstützen.

Für einen besonderen Anwendungsfall ist der Strombegrenzer 100 Teil einer elektrischen Baugruppe/oder Anlage 200 mit stromführenden Bauteilen, insbesondere einem Elektromotor und/oder einem Transformator. Dabei ist die elektrische Baugruppe und/oder Anlage 200 durch Ein- und/oder Ausschaltvorgänge an den stromführenden Bauteilen hervorgerufenen Stromspitzen belastet. Zur Reduzierung der Stromspitzen ist Strombegrenzer 100 als Strombegrenzer schaltungstechnisch eingesetzt. Liegt als ein Teil der elektrischen Baugruppe und/oder Anlage 200 ferner eine Stromquelle vor, beispielsweise eine Batterie, mit einem Stromanschluss, so lässt sich die Ausführung nach Fig. 2a und 2b als Batterieanschluss 200' integral vorsehen. Hierbei ist dann der Stromanschluss als der Anschlusszapfen 31' vorzusehen, wogegen beispielsweise eine Batteriegehäusefläche oder andere Fläche die für den Klemmschluss notwendige Gegenfläche bietet.

Grundsätzlich können bei allen Ausführungsformen des Strombegrenzers 100 das Verbindungsmaterial 20 in Form eines Metallschaumes, beispielsweise eines Aluminiummetallschaumes, oder eines metallischen Drahtgeflechtes ausgeführt sein. Eine Verbindung zum NTC-Widerstandsmaterial 10 ist dann beispielsweise durch eine Sinterverbindung auszuführen. In Bezug auf die Ausführung gemäß den Fig. 2a und 2b reicht alternativ auch ein einfacher Auflagekontakt aus, welcher durch ein Kraftschluss aufgrund des vorliegenden Klemmschlusses dauerhaft aufrechterhalten werden kann.

## Patentansprüche

1. Strombegrenzer (100) mit zumindest einem Anschlusskontakt (30), wobei der Strombegrenzer (100) ein NTC-Widerstandsmaterial (10) umfasst, welches von dem zumindest einen Anschlusskontakt (30) über ein elektrisch leitfähiges Verbindungsmaterial (20) kontaktiert ist, wobei zur Erhöhung einer thermischen Entkopplung des Anschlusskontaktes (30) von dem NTC-Widerstandsmaterial (10) das elektrisch leitfähige Verbindungsmaterial (20) eine thermische Leitfähigkeit von ≤ 20W/mK aufweist, insbesondere 1 - 10 W/mK.

2. Strombegrenzer (100) nach Anspruch 1,
**dadurch gekennzeichnet, dass**
das Verbindungsmaterial (20) einen elektrischen spezifischen Widerstand von ≤ 1*10⁻³ Qcm aufweist, insbesondere zwischen 1*10⁻⁵ Qcm - 1*10⁻³ Qcm.

3. Strombegrenzer (100) nach einem der Ansprüche 1 oder 2,
**dadurch gekennzeichnet, dass**
das Verbindungsmaterial (20) ein elektrischer Leitklebstoff ist, insbesondere ein Silberleitklebstoff, welcher den elektrischen Anschlusskontakt (30) mit dem NTC-Widerstandsmaterial (10) über einen Stoffschluss miteinander verbindet.

4. Strombegrenzer (100) nach einem der vorhergehenden Ansprüche,
**dadurch gekennzeichnet, dass**
das Verbindungsmaterial (20) eine Porenstruktur aufweist, bevorzugt in Form eines Metallschaumes oder eines Metalldrahtgeflechtes.

5. Strombegrenzer (100) nach einem der vorhergehenden Ansprüche,
**dadurch gekennzeichnet, dass**
der zumindest eine Anschlusskontakt (30) ein Anschlusselement (31, 31', 31") umfasst, welches bevorzugt als ein Anschlussblech, ein Anschlussdraht oder ein Anschlusszapfen, insbesondere mit einem Gewindebereich, zur elektrischen Kontaktierung des Widerstandsbauteils (100) ausgebildet ist.

6. Strombegrenzer (100) nach einem der vorhergehenden Ansprüche,
**dadurch gekennzeichnet, dass**
das NTC-Widerstandsmaterial (10) von zumindest zwei Anschlusskontakten (30) kontaktiert ist, so dass bei Anlegen einer elektrischen Spannung ein Stromfluss von dem einen Anschlusskontakt (30) über das NTC-Widerstandsmaterial (10) zu dem anderen Anschlusskontakt (30) ermöglicht ist, wobei das stromdurchflossene NTC-Widerstandsmaterial (10) aufgrund der thermischen Entkopplung zu den Anschlusskontakten (30) ein hohes Aufheizverhalten zeigt.

7. Strombegrenzer (100) nach Anspruch 6,
**dadurch gekennzeichnet, dass**
das NTC- Widerstandsmaterial (10) plattenartig ausgebildet ist und eine Ober- und eine Unterseite (11, 12)aufweist, welche zumindest teilflächig von jeweils einem Anschlusskontakt (30) kontaktiert sind.

8. Strombegrenzer (100) nach Anspruch 7,
**dadurch gekennzeichnet, dass**
das NTC- Widerstandsmaterial (10) zwischen der Ober- und Unterseite (11, 12) einen Durchbruch aufweist, insbesondere in Form einer Bohrung, wobei zumindest einer der Kontaktanschlüsse (30) ein Anschlusselement (31') umfasst, welches den Durchbruch durchdringt und welches zu dem anderen Kontaktanschluss (30) elektrisch isoliert ist.

9. Strombegrenzer (100) nach einem der Ansprüche 5 bis 8,
**dadurch gekennzeichnet, dass**
der zumindest eine Anschlusskontakt (30) einen Trägerkörper (32) umfasst, welcher angrenzend zum Verbindungsmaterial (20) angeordnet ist und auf einer dem Verbindungsmaterial (20) gegenüberliegenden Seite des Trägerkörpers (32) mit dem Anschlusselement (31, 31', 31") verbunden ist.

10. Strombegrenzer (100) nach einem der vorhergehenden Ansprüche,
**dadurch gekennzeichnet, dass**
der zumindest eine Anschlusskontakt (30) als ein Lot-, Schweiß-, Steck- oder Schraubkontakt ausgebildet ist.

11. Strombegrenzer (100) nach einem der vorhergehenden Ansprüche,
**dadurch gekennzeichnet, dass**
das NTC- Widerstandsmaterial (10) von einer isolierenden Schutzmasse (40) umschlossen ist und der zumindest eine Anschlusskontakt (30) mit einem Anschlussbereich (31, 31', 32") aus der Schutzmasse (40) herausragt.

12. Elektrische Baugruppe und/oder Anlage (200) mit zumindest einem stromführenden Bauteil, welche durch Schaltvorgänge, insbesondere bei einem Ein- oder Ausschaltvorgang durch eine Spannungsbeaufschlagung bzw. - wegnahme an dem zumindest einen stromführenden Bauteil, Stromspitzen ausgesetzt ist, und mit einem Strombegrenzer zur Reduzierung dieser Stromspitzen nach einem der Ansprüche 1 bis 11.

## Claims

1. Current limiter (100) having at least one connecting contact (30), wherein the current limiter (100) comprises an NTC resistance material (10), which is contacted by the at least one connecting contact (30) via an electrically conductive connecting material (20), wherein to increase thermal decoupling of the connecting contact (30) from the NTC resistance material (10), the electrically conductive connecting material (20) has a thermal conductivity of ≤ 20 W/mK, in particular 1 - 10 W/mK.

2. Current limiter (100) according to Claim 1,
**characterized in that**
the connecting material (20) has an electrical resistivity of ≤ 1*10⁻³ Ωcm, in particular between 1*10⁻⁵ Qcm - 1*10⁻³ Ωcm.

3. Current limiter (100) according to either of Claims 1 and 2,
**characterized in that**
the connecting material (20) is an electric conductive adhesive, in particular a silver conductive adhesive, which connects the electric connecting contact (30) to the NTC resistance material (10) via an integral connection.

4. Current limiter (100) according to one of the preceding claims,
**characterized in that**
the connecting material (20) has a pore structure, preferably in the form of a metal foam or a metal wire braid.

5. Current limiter (100) according to one of the preceding claims,
**characterized in that**
the at least one connecting contact (30) comprises a connecting element (31, 31', 31"), which is preferably formed as a connecting metal sheet, a connecting wire or a connecting pin, in particular having a threaded region, for making electric contact with the resistance component (100).

6. Current limiter (100) according to one of the preceding claims,
**characterized in that**
the NTC resistance material (10) is contacted by at least two connecting contacts (30), so that when an electric voltage is applied, a flow of current from the one connecting contact (30) via the NTC resistance material (10) to the other connecting contact (30) is made possible, wherein the NTC resistance material (10) through which current flows exhibits a high heating behaviour because of the thermal decoupling relative to the connecting contacts (30).

7. Current limiter (100) according to Claim 6,
**characterized in that**
the NTC resistance material (10) is plate-like and has an upper side and an underside (11, 12), which, at least over some of the area, are contacted by respectively one connecting contact (30) .

8. Current limiter (100) according to Claim 7,
**characterized in that**
the NTC resistance material (10) has an aperture between the upper side and underside (11, 12), in particular in the form of a bore, wherein at least one of the contact connections (30) comprises a connecting element (31'), which penetrates the aperture and which is insulated electrically relative to the other contact connection (30).

9. Current limiter (100) according to one of Claims 5 to 8,
**characterized in that**
the at least one connecting contact (30) comprises a supporting body (32), which is arranged adjacent to the connecting material (20) and is connected to the connecting element (31, 31', 31") on a side of the supporting body (32) that is opposite the connecting material (20).

10. Current limiter (100) according to one of the preceding claims,
**characterized in that**
the at least one connecting contact (30) is formed as a solder, welding, plug-in or screw contact.

11. Current limiter (100) according to one of the preceding claims,
**characterized in that**
the NTC resistance material (10) is enclosed by an insulating protective compound (40), and the at least one connecting contact (30) projects out of the protective compound (40) with a connecting region (31, 31', 32").

12. Electric assembly and/or system (200) having at least one current-carrying component which is subjected to current peaks by switching operations, in particular during a switching-on or switching-off operation, by the application or removal of voltage on the at least one current-carrying component, and having a current limiter according to one of Claims 1 to 11 for reducing these current peaks.

## Revendications

1. Limiteur de courant (100) pourvu d'au moins un contact à borne (30), le limiteur de courant (100) comprenant un matériau résistif NTC (10) lequel est contacté par l'au moins un contact à borne (30) par l'intermédiaire d'une matière de liaison (20) conductrice d'électricité, pour augmenter un découplage thermique du contact à borne (30) du matériau résistif NTC (10), la matière de liaison (20) conductrice d'électricité faisant preuve d'une conductibilité thermique de ≤ 20W/mK, notamment de 1 à 10 W/mK.

2. Limiteur de courant (100) selon la revendication 1, **caractérisé en ce que** la matière de liaison (20) fait preuve d'une résistance électrique spécifique de ≤ 1*10⁻³ Ωcm, notamment comprise entre 1*10⁻⁵ Qcm et 1*10⁻³ Ωcm.

3. Limiteur de courant (100) selon l'une quelconque des revendications 1 ou 2, **caractérisé en ce que** la matière de liaison (20) est une colle conductrice d'électricité, notamment une colle conductrice à l'argent, laquelle relie l'un à l'autre le contact à borne (30) électrique avec le matériau résistif NTC (10) via une liaison par matière.

4. Limiteur de courant (100) selon l'une quelconque des revendications précédentes, **caractérisé en ce que** la matière de liaison (20) comporte une structure poreuse, de préférence sous la forme d'une mousse métallique ou d'un treillis métallique.

5. Limiteur de courant (100) selon l'une quelconque des revendications précédentes, **caractérisé en ce que** l'au moins un contact à borne (30) comprend un élément de raccordement (31, 31', 31"), lequel est conçu de préférence sous la forme d'une tôle de raccordement, d'un fil métallique de raccordement, ou d'un tourillon de raccordement, notamment avec une zone filetée pour la mise en contact électrique du composant résistif (100).

6. Limiteur de courant (100) selon l'une quelconque des revendications précédentes, **caractérisé en ce que** le matériau résistif NTC (10) est contacté par au moins deux contacts à bornes (30), de sorte que lors de l'application d'une tension électrique, une circulation de courant est possible de l'un contact à borne (30) via le matériau résistif NTC (10) vers l'autre contact à borne (30), du fait du découplage thermique vers les contacts à bornes (30), le matériau résistif NTC (10) traversé par le courant faisant preuve d'un comportant de chauffe élevé.

7. Limiteur de courant (100) selon la revendication 6, **caractérisé en ce que** le matériau résistif NTC (10) est conçu sous la forme d'une plaque et comporte une face supérieure et une face inférieure (11, 12), lesquelles sont contactées au moins sur une partie de leur surface par chaque fois un contact à borne (30).

8. Limiteur de courant (100) selon la revendication 7, **caractérisé en ce qu'**entre la face supérieure et la face inférieure (11, 12), le matériau résistif NTC (10) comporte un ajour, notamment sous la forme d'un perçage, au moins l'un des contacts à bornes (30) comprenant un élément de raccordement (31'), lequel traverse l'ajour et lequel est électriquement isolé vers l'autre contact à borne (30).

9. Limiteur de courant (100) selon l'une quelconque des revendications 5 à 8, **caractérisé en ce que** l'au moins un contact à borne (30) comprend un corps porteur (32) qui est placé en étant adjacent à la matière de liaison (20) et sur une face du corps porteur (32) située au vis-à-vis de la matière de liaison (20) est relié avec l'élément de raccordement (31, 31', 31").

10. Limiteur de courant (100) selon l'une quelconque des revendications précédentes, **caractérisé en ce que** l'au moins un contact à borne (30) est conçu sous la forme d'un contact à braser, d'un contact à souder, d'un contact enfichable ou d'un contact à visser.

11. Limiteur de courant (100) selon l'une quelconque des revendications précédentes, **caractérisé en ce que** le matériau résistif NTC (10) est entouré d'une masse protectrice (40) isolante et l'au moins un contact à borne (30) saillit par une zone de raccordement (31, 31', 32") hors de la masse protectrice (40).

12. Ensemble et/ou installation électrique (200) comportant au moins un composant conducteur d'électricité, qui par le biais de processus de commutation, notamment lors d'un processus de mise sous tension ou de mise hors tension, par une application ou une coupure de tension sur l'au moins un composant conducteur d'électricité est exposé à des crêtes de courant et comportant un limiteur de courant destiné à réduire lesdites crêtes de courant selon l'une quelconque des revendications 1 bis 11.
